# EUROPÄISCHE PATENTANMELDUNG

(11) **EP 0 628 776 A1**
(43) Veröffentlichungstag der Anmeldung: **14.12.1994**
(21) Anmeldenummer: 94108822.1
(22) Anmeldetag: 08.06.1994
(51) Int. Cl.: F25D 17/08, A47F 3/04

(54) **(Tief)kühlmöbel**

(30) Priorität: 09.06.1993 DE 4319237
(71) Anmelder: Linde Aktiengesellschaft, D-65189 Wiesbaden (DE)
(72) Erfinder: Böckmann, Gerd, D-55209 Nackenheim (DE); Mehlinger, Fritz, D-55246 Mainz-Kostheim (DE); Möller, Bernhard, D-65468 Trebur (DE); Windrich, Rüdiger, D-55127 Mainz-Marienborn (DE)
(74) Vertreter: Kasseckert, Rainer

(57) **Zusammenfassung**

(Tief)kühlmöbel (1), welches nach vorne hin offen oder mit (Glas)türen verschließbar ist und gegebenenfalls Warenauslageböden (2) und/oder einen truhenförmigen, unteren Warenraum aufweist, wobei
a) im unteren Bereich (3) des Rückraumes des (Tief)kühlmöbels ein Ventilator (4) vorgesehen ist, der die über einen gemeinsamen Rückluftkanal (5) am Boden des (Tief)kühlmöbels (1) zurückströmende Kaltluft verdichtet,
b) der oberhalb des unter a) beschriebenen Bereiches (3) angeordnete Bereich des Rückraumes sowie der Deckenbereich des (Tief)kühlmöbels (1) in mindestens zwei Zuluftkanäle unterteilt ist, und
c) in einem dieser Zuluftkanäle ein Verdampfer (8) angeordnet ist.

## Beschreibung

Die Erfindung betrifft ein (Tief)kühlmöbel, welches nach vorne hin offen oder mit (Glas)türen verschließbar ist und gegebenenfalls Warenauslageböden und/oder einen truhenförmigen, unteren Warenraum aufweist.

(Tief)kühlmöbel mit Mehrschleier-Luftsystemen sind seit längerem bekannt, siehe z.B. das Modell NF6 bzw. NC6 der Firma Hussmann (Installation / Service Manual, Juni 1990).

Die Mehrschleiertechnik bietet gegenüber der Verwendung nur eines einzelnen Luftschleiers eine bessere thermische Nutzung der Luftschleier. Mit der Mehrschleiertechnik sind jedoch auch Nachteile verbunden. Aufgrund der notwendigen Ventilatoren verteuert sich das Kühlmöbel und verbraucht zudem mehr Energie. Ferner besteht aufgrund des notwendigen Saug- und Druckraumes für die Ventilatoren ein erhöhter Platzbedarf innerhalb des (Tief)kühlmöbels. In der Gesamtkostenbilanz schneidet die Mehrschleiertechnik im Plusbereich, also bei (Tief)kühlmöbeln, die zwischen -2 und 15°C betrieben werden, schlechter ab und wird daher in der Regel nicht eingesetzt.

Ziel und Aufgabe der vorliegenden Erfindung ist es, die Nachteile des Standes der Technik zu verbessern.

Dies wird erfindungsgemäß dadurch erreicht, daß
a) im unteren Bereich des Rückraumes des (Tief)kühlmöbels ein Ventilator vorgesehen ist, der die über einen gemeinsamen Rückluftkanal am Boden des (Tief)kühlmöbels zurückströmende Kaltluft verdichtet,
b) der oberhalb des unter a) beschriebenen Bereiches angeordnete Bereich des Rückraumes sowie der Deckenbereich des (Tief)kühlmöbels in mindestens zwei Zuluftkanäle unterteilt ist, und
c) in einem dieser Zuluftkanäle ein Verdampfer angeordnet ist.

Bei dem erfindungsgemäßen (Tief)kühlmöbel werden beide Zuluftkanäle mittels eines einzigen Ventilators versorgt. Die zirkulierende Kühlluft in dem rückwärtigen bzw. oberen Zuluftkanal wird durch den in dem vorderen Zuluftkanal angeordneten Verdampfer gar nicht oder nur teilweise gekühlt. Im Gegensatz zu dem aus dem Stand der Technik bekannten Tiefkühlmöbel erhöht sich der Platzbedarf aufgrund des notwendigen Saug- und Druckraumes des Ventilators des erfindungsgemäßen (Tief)kühlmöbels gegenüber dem Platzbedarf eines Ventilators eines Einschleier-Kühlmöbels nicht.

Zwei zueinander alternative Ausgestaltungen des erfindungsgemäßen (Tief)kühlmöbels sind dadurch gekennzeichnet, daß der obere Bereich des (Tief)kühlmöbels in einen rückwärtigen bzw. oberen Zuluftkanal und einen vorderen bzw. unteren Zuluftkanal oder daß der obere Bereich des (Tief)kühlmöbels von der Seite des (Tief)kühlmöbels aus betrachtet in mindestens zwei hintereinanderliegende Zuluftkanäle, die erst kurz vor der Kühlluft-Ausblaszone in zwei übereinander liegende Zuluftkanäle übergehen, unterteilt ist.

Für welche der beiden Ausgestaltungen man sich entscheidet, läßt sich durch fachmännische Überlegungen unter Berüchsichtigung der Parameter Gesamtluftmenge, Kühlluftschleiermenge, Möbelmaße, etc. bestimmen.

Selbstverständlich sind dem Fachmann keine Grenzen hinsichtlich möglicher Kombinationen von unterschiedlichsten Zuluftkanalführungen, ausgehend von den beiden genannten Ausgestaltungen, gesetzt.

Eine weitere Ausgestaltung des erfindungsgemäßen (Tief)kühlmöbels ist dadurch gekennzeichnet, daß zwischen den mindestens zwei Zuluftkanäle mindestens ein weiterer Zuluftkanal angeordnet ist, in dem die Zuluft nur teilweise durch den in einem der anderen Zuluftkanäle angeordneten Verdampfer gekühlt wird.

Es ist für den Fachmann selbstverständlich, daß der Erfindungsgedanke in Richtung mehrerer Zuluftkanäle hin ausgeweitet werden kann. Die in diesen einzelnen Zuluftkanälen geführte Kühlluft kann dann unterschiedlich stark mittels des Verdampfers gekühlt werden. Mittels dieser Ausgestaltung lassen sich gegenüber dem bekannten Stand der Technik die Vorteile der Mehrschleiertechnik mit gestuften Ausblastemperaturen erheblich kostensparender, raumsparender und energetisch günstiger, was vor allem auf den verbesserten Wirkungsgrad eines großen Ventilators zurückzuführen ist, nutzen.

Die Erfindung sowie weitere Ausgestaltungen davon werden anhand der Figur näher erläutert.

Die Figur zeigt eine Seitenansicht des erfindungsgemäßen (Tief)kühlmöbels 1 im Querschnitt. Das (Tief)kühlmöbel 1 weist Warenauslageböden 2 auf. Im unteren Bereich 3 des Rückraumes des (Tief)kühlmöbels 1 ist ein Ventilator 4 vorgesehen, der die über einen gemeinsamen Rückluftkanal 5 in das (Tief)kühlmöbel 1 zurückströmende Kaltluft verdichtet. Die verdichtete Luft gelangt anschließend entweder in den Zuluftkanal 6a oder 6b. In der Figur sind die Zuluftkanäle 6a und 7a bzw. 6b und 7b hinter- bzw. übereinander dargestellt. Sie könnten jedoch selbstverständlich auch, von der Seite des (Tief)kühlmöbels (1) aus betrachtet, hintereinanderliegen und erst kurz vor der Kühlluft-Ausblaszone in zwei übereinanderliegende Zuluftkanäle übergehen. Bei einem verhältnismäßig langem (Tief)kühlmöbel kommen unter Umständen mehrere Verdampfer zum Einsatz, sodaß sich Zuluftkanäle mit und ohne Verdampfer abwechseln. Die im Falle der Figur in den Zuluftkanal 6a gelangte Luft erfährt keine oder nur eine geringe Abkühlung und wird über den oberen Zuluftkanal 7a durch die Luftleitwabe 9 geführt und fallt entlang der Vorderkante des Kühlmöbels hinab. Die in den Zuluftkanal 6b gelangte Luft erfährt eine Abkühlung durch den Verdampfer 8 und gelangt anschließend über den Zuluftkanal 7b ebenfalls durch die Luftleitwabe 9 an die Vorderkante des (Tief)kühlmöbels 1.

## Patentansprüche

1. (Tief)kühlmöbel (1), welches nach vorne hin offen oder mit (Glas)türen verschließbar ist und gegebenenfalls Warenauslageböden (2) und/oder einen truhenförmigen, unteren Warenraum aufweist, **dadurch gekennzeichnet**, daß
a) im unteren Bereich (3) des Rückraumes des (Tief)kühlmöbels ein Ventilator (4) vorgesehen ist, der die über einen gemeinsamen Rückluftkanal (5) am Boden des (Tief)kühlmöbels (1) zurückströmende Kaltluft verdichtet,
b) der oberhalb des unter a) beschriebenen Bereiches (3) angeordnete Bereich des Rückraumes sowie der Deckenbereich des (Tief)kühlmöbels (1) in mindestens zwei Zuluftkanäle unterteilt ist, und
c) in einem dieser Zuluftkanäle ein Verdampfer (8) angeordnet ist.

2. (Tief)kühlmöbel (1) nach Anspruch 1, dadurch gekennzeichnet, daß der obere Bereich des (Tief)kühlmöbels (1) in einen rückwärtigen bzw. oberen Zuluftkanal (6a bzw. 7a) und einen vorderen bzw. unteren Zuluftkanal (6b bzw. 7b) unterteilt ist.

3. (Tief)kühlmöbel (1) nach Anspruch 1, dadurch gekennzeichnet, daß der obere Bereich des (Tief)kühlmöbels (1) von der Seite des (Tief)kühlmöbels (1) aus betrachtet in mindestens zwei hintereinanderliegende Zuluftkanäle, die erst kurz vor der Kühlluft-Ausblaszone in zwei übereinanderliegende Zuluftkanäle übergehen, unterteilt ist.

4. (Tief)kühlmöbel (1) nach einem der Ansprüche 1 bis 3, dadurch gekennzeichnet, daß zwischen den mindestens zwei Zuluftkanäle mindestens ein weiterer Zuluftkanal angeordnet ist, in dem die Zuluft nur teilweise durch den in einem der anderen Zuluftkanäle angeordneten Verdampfer (8) gekühlt wird.
